# EUROPÄISCHE PATENTSCHRIFT

(11) **EP 0 079 999 B1**
(45) Veröffentlichungstag und Bekanntmachung des Hinweises auf die Patenterteilung: **26.02.1986**
(21) Anmeldenummer: 81810468.9
(22) Anmeldetag: 25.11.1981
(51) Int. Cl.: D03D 47/30

(54) **Steuereinrichtung für die Düsen einer Strahleintrags-Webmaschine**
Control device for the jets of a jet weaving machine
Dispositif de commande pour les buses d'un métier à tisser à tuyères

(43) Veröffentlichungstag der Anmeldung: 01.06.1983
(73) Patentinhaber: GEBRÜDER SULZER AKTIENGESELLSCHAFT, CH-8401 Winterthur (CH)
(72) Erfinder: Lincke, Paul, CH-8487 Zell (CH); Kohlhaas, Oswin, D-5120 Herzogenrath-Kohlscheid (DE); Wahhoud, Adnan, D-5100 Aachen (DE)

## Beschreibung

Die Erfindung betrifft eine Steuereinrichtung für mindestens eine Düse einer Strahleintragswebmaschine, insbesondere für eine Lufteintragswebmaschine mit Wanderfeld, einer Hauptdüse und entlang dem Eintragsweg angeordneten Hilfsdüsen, welche Steuereinrichtung mit einem das Schusseintragsmittel, z.B. Luft, auf die Düsen verteilenden, einen Stator und einen Rotor enthaltenden Verteiler ausgestattet ist, wobei der Rotor einen mit einer Quelle des Eintragsmittels verbindbaren Zuführkanal enthält und der Stator mindestens einen mit dem Zuführkanal periodisch kommunizierbaren Austrittskanal aufweist, welcher mit der Düse in Verbindung steht. Im folgenden ist als Schusseintragsmittel beispielsweise Luft angenommen.

Bei bisherigen Steuereinrichtungen dieser Art (DE-OS 2145256 und 2642754) läuft der Rotor unmittelbar, also berührend aus dem Stator. Dadurch gelangt eine im Rotor angebrachte Bohrung im Rhythmus des Arbeitsspieles der Webmaschine sukzessive über eine oder mehrere Bohrungen des Stators, an welchen Steuerleitungen für die einzelnen Düsen angeschlossen sind. Sollen Beginn und/oder Ende und gegebenenfalls die Dauer der Blaszeit der einzelnen Düsen verstellt werden, so muss z.B. der Rotor in einer bezüglich seiner Achse anderen Winkelposition befestigt werden oder ausgewechselt und durch einen anderen Rotor mit breiterer oder schmalerer Verteilbohrung ersetzt werden. Statt dessen kann auch der Stator durch einen anderen, mit veränderten Bohrungen versehenen, neuen Stator ersetzt werden. Verstellung bzw. Auswechseln dieser Teile lässt sich während des Betriebs nicht oder nur mit grösserem Aufwand durchführen.

Der Erfindung liegt die Aufgabe zugrunde, eine besonders in dieser Hinsicht verbesserte Steuereinrichtung zu schaffen.

Diese Aufgabe wird erfindungsgemäss gelöst durch mindestens ein zwischen Stator und Rotor geschaltetes, relativ zum Stator verstellbar und feststellbar angeordnetes Steuerelement, welches mindestens eine dem Austrittskanal vorschaltbare Durchtrittsöffnung zum Steuern der Zufuhr des aus dem Zuführkanal in den Austrittskanal einzuführenden Eintragsmittels aufweist.

Durch die Erfindung lässt sich in einfacher Weise der Beginn und/oder das Ende der Blasluftzufuhr zu den einzelnen Düsen und gegebenenfalls auch die Dauer, wahrend der die Düsen jeweils blasen, steuern bzw. einstellen. Dieses Bedürfnis besteht z.B. beim Wechsel von einem in das Webfach der Maschine einzutragenden Schussmaterial auf ein anderes Schussmaterial, etwa ein solches von höherem oder geringerem Gewicht oder mit anderer Oberflächenstruktur und Mitnahme-Griffigkeit, welches eine entsprechend geringere bzw. höhere Eintragsgeschwindigkeit erfordert bzw. ermöglicht. Auch aus anderen Gründen, die sich aus der praktischen Erfahrung des Webbetriebs ergeben, muss die Bedienungsperson des öfteren Beginn und/oder Ende der Blasluftzufuhr sowie die Wirkungsdauer der einzelnen Düsen verstellen. Dadurch lässt sich der Webbetrieb insbesondere hinsichtlich des Luftverbrauchs optimal gestalten.

Weitere Merkmale ergeben sich aus der folgenden Beschreibung von Ausführungsbeispielen in Verbindung mit den Ansprüchen und der Zeichnung.
Fig. 1 zeigt in perspektivischer Darstellung und teilweise schematisch eine erfindungsgemäss ausgebildete Steuereinrichtung,
Fig. 2 ist ein zugehöriger Schnitt nach Linie 11-11 in Fig. 1,
Fig. 3 veranschaulicht eine Abwicklung der in Fig. 1 oberen Teile,
Fig. 4 zeigt eine gegenüber Fig. 2 abgewandelte Ausführungsform,
Fig. 5 ist ein Schnitt durch eine weitere Bauart,
Fig. 6 veranschaulicht ein Detail aus Fig. 5,
Fig. 7 ist ein Schnitt durch eine noch andere Ausführungsform,
Fig. 8 ein zugehöriger Schnitt nach Linie VIII-VIII in Fig. 7,
Fig. 9 und 10 erläutern eine weitere Bauart,
Fig. 11 ein Schnitt nach linie XI-XI in Fig. 9 und
Fig. 12 erläutert eine Abwandlung eines Details zu Fig. 9 und 10.

Die Steuereinrichtung nach Fig. 1 enthält als Stator einen ortsfesten Druckbehälter 3 (vgl. hierzu auch die EP-Patentanmeidung 80 105967). In dem Stator 3 ist als Rotor eine Hohlwelle 8 gelagert, über welche gemäss Pfeil 18 Druckluft zugeführt wird. Auf der Hohlwelle 8 sind mehrere Mitnehmerstifte befestigt, von denen in Fig. 1 nur einer sichtbar und mit 13 bezeichnet ist. Von den Mitnehmerstiften 13 wird ein mit einem Langsschlitz 15 versehener, rotierender Steuerschieber 14 mitgenommen (Pfeil 20). Die Rotoreinheit umfasst im wesentlichen den Steuerschieber 14, die Hohlwelle 8 und die Mitnehmerstifte 13. Die Teile 3 und 14 bilden den als Ganzes mit 10 bezeichneten Strahlverteiler der Steuereinrichtung.

Zwischen dem Steuerschieber 14 und dem Stator 3 sind zwei der Zylinderform angepasste, sich jeweils etwa über 160° erstreckende, schalenförmige Segmente 51, 52 eingelegt. An den Segmenten 51, 52 sind durch Ausnehmungen 53 des Druckzylinders 3 nach aussen ragende Stifte angebracht, von denen in Fig. 1 nur einer sichtbar und mit 54 bezeichnet ist. Mit den Stiften 54 sind Betätigungsstangen 55, 56 verbunden, die entsprechend den Pfeilen 57, 58 beweglich sind und sich bei dem Beispiel über mehrere, an der Webmaschine befindliche Strahlverteiler 10 erstrecken.

Die Segmente 51, 52 greifen bei 61 kammartig ineinander, wodurch Schlitze 62 von verstellbarer Grösse entstehen. Wie besonders aus Fig. 2 ersichtlich ist, steht je ein Schlitz 62a vor einem zugehörigen Anschluss 63a einer nicht gezeichneten Zuführungsleitung für die Blasluft einer zugehörigen Düse. Die Anschlüsse 63a sind, wie aus Fig. 1 zu ersehen ist, auf einer schraubenförmigen Linie an dem Druckbehälter 3 angebracht.

Während des Betriebes rotiert die Rotoreinheit 8, 13, 14 im Rhythmus der nicht dargestellten Webmaschine, so dass die bei 18 in die Hohlwelle eingeführte Druckluft über in der Hohlwelle angebrachte Bohrungen 22 in das Innere des Druckbehälters 3 austritt (Pfeile 65). Während der Rotation wird der Längsschlitz 15 des Rotationsschiebers 14 sukzessive über die Schlitze 62a geführt, so dass nacheinander die bei 63a angeschlossenen Düsen mit Luft versorgt werden und entsprechend der Eintragsgeschwindigkeit des Schussfadens bzw. entsprechend dem Fortschreiten der Spitze des Schussfadens im Webfach blasen und auf diese Weise den Faden durch das ganze Webfach hindurchtragen.

Soll z.B. bei allen Düsen der Blasbeginn auf einen früheren Zeitpunkt gelegt werden, so muss in Fig. 2 das Segment 51 entsprechend Pfeil 57 im Gegenzeigersinn verstellt werden. Dadurch wird die Kante 71 in Fig. 2 nach links verstellt, wodurch der Blasbeginn auf einen früheren Zeitpunkt gelegt wird. Wenn zugleich nicht auch das Segment 52 verstellt wird, verbleibt die Kante 72 des Segments 52 an der in Fig. 2 gezeichneten Stelle. Das Blasende der entsprechenden Düse bleibt also auf dem gleichen Zeitpunkt. Dadurch wird die Blasdauer an der Düse verlängert.

Soll die Blasdauer z.B. verkürzt werden, so müssen die beiden Kanten 71, 72 der beiden Segmente 51, 52 gegeneinander gerückt werden (Segment 51 wird z.B. im Uhrzeigersinn, Segment 52 im Gegenzeigersinn verdreht).

Soll schliesslich lediglich das Blasende auf später gelegt werden, so ist die Kante 72 in Fig. 2 nach rechts zu bewegen, d.h. das Segment 52 muss im Uhrzeigersinn verstellt werden.

Bei dem Beispiel nach Fig. 1 bis 3 sind in Fig. 3 strichpunktiert angedeutete, runde Bohrungen 74 für den Austritt der Luft in die bei 63a angeschlossenen Leitungen angenommen.

Wenn stattdessen, wie in Fig. 3 gestrichelt angedeutet ist, ovale Ausnehmungen 75 (vgl. auch Fig. 4) in dem Druckbehälter 3 angeordnet sind, lässt sich der Verstellbereich von Blasbeginn und/oder Blasende sowie der Blasdauer bei der betreffenden Düse vergrössern.

Bei der Bauart nach Fig. 5, 6 ist eine Welle 8a unter Zwischenlage einer Dichtung 112 in dem Druckbehälter 3 gelagert. Auf der Welle 8a ist ein scheibenförmiger Rotor 14a mit einem Luftdurchtrittsschlitz 15a befestigt, der unter Zwischenlage einer Dichtung 111 in dem Druckbehälter 3 gelagert ist. Zwischen dem Rotor 14a und der Wandung 77 des Druckbehälters 3 ist eine unter Zwischenlage einer Dichtung 113 auf der Welle 8a gelagerte, nicht mitrotierende, über ein Zahnrad 96 einstellbare Scheibe 78 geschaltet. Sie enthält mehrere, verschieden lange, zwischen die Bohrung 15a und die in der Wandung 77 befindliche Luftabströmöffnung 63c zu rückende Ausnehmungen 82 bis 88. Auf diese Weise lässt sich Blasbeginn, Blasende und Blasdauer bei der jeweiligen Düse einstellen.

Bei dem Ausführungsbeispiel nach Fig. 7, 8 ist der Rotor lediglich durch die Hohlwelle 8 gebildet. Zwischen sie und die den Stator bildenden, einen Anschluss 63b z.B. für eine ausserhalb des Webfaches auf der Schusseite befindliche Haupteintragsdüse tragenden Ring 3a ist eine Büchse 79 geschaltet. Diese enthält z.B. vier jeweils um 90° versetzt angeordnete Ausnehmungen 91 bis 94. Sie enthalten in Richtung des Verstellpfeiles 55 verschiedene Länge. Wenn z.B. eine besonders lange Blasdauer an der bei 63b angeschlossenen Düse erzielt werden soll, wird die Ausnehmung 94 vor die Bohrung 15a gestellt. Soll eine kurze Blasdauer erzielt werden, so wird die Ausnehmung 91 vor die Bohrung 15a gestellt.

Bei einer gegenüber Fig. 1-3 abgewandelten Ausführungsform sind - ausser den Bohrungen 74 vor den Schlitzen 62a - Bohrungen 74a angeordnet, durch welche weitere Anschlüsse 63 und zugehörige Leitungen und Düsen mit Luft versorgt werden können.

Die in Fig. 3 gestrichelt angedeutete Schraubenlinie 80, auf welcher die Zähne 92, 93 des kammartigen Eingriffs der beiden Segmente liegen, kann gegenüber^{*} der Achslinie 95 auch steiler (grösserer Winkel zwischen den in Fig. 1 gezeichneten Linien 80, 95) oder weniger steil (kleinerer Winkel) angeordnet sein. Der Schlitz 15 des Rotationsschiebers 14 kann auch mehr oder weniger schraubenlinienförmig verlaufen und braucht nicht parallel zur Achslinie 95 gerichtet zu sein. Dabei kann die Schraubenform gegenüber der Achslinie 95 stärker geneigt sein als die Schraubenlinie 80 oder aber auch weniger Neigung als diese aufweisen.

Bei der Bauart nach Fig. 9-11 sind zwei die Luftstrahlzufuhr steuernde, segmentartige Steuerhalbringe 78a, 78b zwischen dem Stator 3 und dem Rotor 14a angeordnet. Die Steuerhalbringe 78a,b sind in einer kreisförmigen Ringnut 121 des Druckbehälters 3 mittels der Handhebel 54 verschwenkbar. Durch sie lassen sich Blasbeginn, Blasende und/oder Blasdauer des bei 15a eintretenden und bei 63a austretenden Luftstromes einstellen. In Fig. 9 können rechts auf der Hohlwelle 8 beispielsweise weitere Strahlverteiler 10 angeordnet sein.

Bei der abgewandelten Ausführungsform nach Fig. 12 sind statt der Steuerhalbringe 78a,b halbringscheibenförmige Steuerelemente 78c,d benutzt. Diese besitzen Zähne 92, 93 mit denen sie kammartig ineinander greifen.

Es können in Fig. 12 unten strichpunktiert angedeutete, weitere Zähne 92b, 93b vorgesehen sein, mittels welcher die vor die Bohrung 15b tretende Oeffnung 62b einstellbar ist. Die Ringnut 121 muss den Elementen 78c,d angepasst sein.

## Patentansprüche

1. Steuereinrichtung für mindestens eine Düse einer Strahleintragswebmaschine, insbesondere für eine Lufteintragswebmaschine mit Wanderfeld, einer Hauptdüse und entlang dem Eintragsweg angeordneten Hilfsdüsen, welche Steuereinrichtung mit einem das Schusseintragsmittel, z.B. Luft, auf die Düsen verteilenden, einen Stator (3) und einen Rotor (8) enthaltenden Verteiler ausgestattet ist, wobei der Rotor (8) einen mit einer Quelle des Eintragsmittels verbindbaren Zuführkanal (15, '.5a, 22) enthält und der Stator (3) mindestens einen mit dem Zuführkanal (15, 15a, 22) periodisch kommunizierbaren Austrittskanal (74) aufweist, welcher mit der Düse in Verbindung steht, gekennzeichnet durch mindestens ein zwischen Stator (3) und Rotor (8) geschaltetes, relativ zum Stator (3) verstellbar und feststellbar angeordnetes Steuerelement (51, 52; 78, 78a, 78b; 78c, 78d; 79) welches mindestens eine dem Austrittskanal (74) vorschaltbare Durchtrittsöffnung (62, 62a; 82-88; 91-94; 121) zum Steuern der Zufuhr des aus dem Zuführkanal (15, 15a, 22) in den Austrittskanal (74) einzuführenden Eintragsmittels aufweist.

2. Einrichtung nach Anspruch 1, dadurch gekennzeichnet, dass der Verteiler als Stator einen trommelförmigen Druckbehälter (3) und als Rotor einen darin untergebrachten, mit einem im wesentlichen achsparallel verlaufenden Schlitz (15) versehenen, zylinderförmigen Steuerschieber (14) enthält, und dass als Steuerelement zwischen Druckbehälter (3) und Steuerschieber (14) mindestens ein, in Drehrichtung einstellbares, schalenartiges Organ (51, 52) vorgesehen ist, wobei eine Anzahl Austrittskanäle (74) am Umfang des Druckbehälters (3) und die entsprechenden Durchtrittsöffnungen (62, 62a) am Umfang des schalenartigen Organs (51, 52) angeordnet sind.

3. Einrichtung nach Anspruch 1, dadurch gekennzeichnet, dass der Verteiler als Stator einen ortsfesten, mit der Quelle des Eintragsmittels in Verbindung stehenden trommelförmigen Druckbehälter (3) und als Rotor eine darin rotierende Scheibe (14a) enthält, wobei eine Anzahl Austrittskanäle (74) in einer Stirnwand (77) des Druckbehälters (3) ausgebildet sind, und dass das Steuerelement (78, 78a, 78b; 78c, 78d) scheibenförmig ausgebildet und zwischen Stirnwand (77) und Scheibe (14a) in Drehrichtung einstellbar angeordnet ist.

4. Einrichtung nach einem der vorangehenden Ansprüche, dadurch gekennzeichnet, dass das Steuerelement aus zwei gegeneinander verstellbaren Segmenten (51, 52; 78c, 78d) besteht.

5. Einrichtung nach Anspruch 4, dadurch gekennzeichnet, dass die Segmente (51, 52; 78c, 78d) kammartige Ansätze (92, 93) besitzen, mit denen sie ineinander greifen, wobei die bzw. mindestens eine Durchtrittsöffnung des Steuerelements durch einen von den Zähnen des Kammes offengelassenen Schlitz (62, 62a) gebildet ist.

6. Einrichtung nach Anspruch 4 oder 5, dadurch gekennzeichnet, dass die Segmente (51, 52; 78c, 78d) zur Verstellung mit aus dem Druckbehälter (3) nach aussen ragenden Betätigungsgliedern (54, 55, 56), z.B. Hebeln, ausgerüstet sind.

7. Einrichtung nach einem der vorangehenden Ansprüche, dadurch gekennzeichnet, dass sich der Austrittskanal (74) an seinem dem Steuerelement (51, 52) zugekehrten Ende in eine Kammer (75) von - im Vergleich zum Querschnitt des Austrittskanals (74) - grösserem Querschnitt fortsetzt.

## Revendications

1. Dispositif de commande destiné à au moins une buse d'un métier à tisser à tuyères, en particulier pour un métier à tisser à introduction d'air comprenant une zone de mobilité, une buse principale et des buses auxiliaires disposées le long du trajet d'insertion, ce dispositif de commande étant équipé d'un répartiteur contenant un stator (3) et un rotor (8) et distribuant l'agent d'insertion de trame, par exemple de l'air, aux buses, le rotor (8) comprenant un canal d'amenée (15, 15a, 22) pouvant être relié à une source de l'agent d'insertion et le stator (3) présentant au moins un canal de sortie (74) qui peut communiquer périodiquement avec le canal d'amenée (15, 15a, 22) et qui est en-communication avéc la buse, caractérisé par au moins un élément de commande (51, 52; 78, 78a, 78b; 78c, 78d; 79) monté entre le stator (3) et le rotor (8) et disposé relativement au stator (3) de manière à pouvoir se fixer et se déplacer et qui comporte au moins une ouverture de passage (62, 62a; 82-88; 91-94; 121) qu'on peut monter en amont du canal de sortie (74) pour commander l'arrivée du moyen d'insertion provenant du canal d'amenée (15, 15a, 22) et devant être introduit dans le canal de sortie (74).

2. Dispositif selon la revendication 1, caractérisé en ce que le répartiteur comprend en tant que stator un récipient à pression (3) en forme de tambour et comme rotor un tiroir de commande (14) cylindrique disposé dans le récipient (3) et muni d'une fente (15) s'étendant essentiellement parallèlement à l'axe, et en ce qu'on prévoit comme élément de commande entre le récipient à pression (3) et le tiroir de commande (14) au moins un organe (51, 52) du type coque réglable dans le sens de rotation, plusieurs canaux de sortie (74) étant disposés à la périphérie du récipient à pression (3) et les orifices de passage correspondants (62, 62a) à la périphérie de l'organe du type coque (51, 52).

3. Dispositif selon la revendication 1, caractérisé en ce que le répartiteur comprend comme stator un récipient à pression (3) fixe en forme de tambour en communication avec la source de l'agent d'insertion et, comme rotor, un disque (14a) qui tourne, plusieurs canaux de sortie (74) étant formés dans une paroi frontale (77) du récipient à pression (3) et en ce que l'élément de commande (78, 78a, 78b; 78c, 78d) est en forme de disque et se trouve disposé entre la paroi frontale (77) et le disque (14a) de manière à pouvoir être réglé dans le sens de rotation.

4. Dispositif selon l'une des revendications précédentes, caractérisé en ce que l'élément de commande est constitué par deux segments (51, 52; 78c, 78d) pouvant être déplacés l'un par rapport à l'autre.

5. Dispositif selon la revendication 4, caractérisé en ce que les segments (51, 52; 78c, 78d) présentent des appendices (92, 93) en forme de peigne à l'aide desquels ils s'imbriquent les uns dans les autres, l'orifice de passage ou au moins l'un des orifices de passage de l'élément de commande étant alors formé par une fente (62, 62a) laissée par les dents du peigne.

6. Dispositif selon la revendication 4 ou la revendication 5, caractérisé en ce que les segments (51, 52; 78c, 78d) sont munis, pour le déplacement, d'elements d'actionnement (54, 55, 56), par exempte de leviers, dépassant vers l'extérieur du récipient de pression (3).

7. Dispositif selon l'une des revendications précédentes, caractérisé en ce que le canal de sortie (74) se prolonge, à son extrémité tournée vers l'élément de commande (51, 52), en une chambre (75) d'une section transversale plus grande en comparaison de la section transversale du canal de sortie (74).

## Claims

1. A control system for at least one jet of a jet weaving machine, more particularly for a jet weaving machine having a moving field, a main jet and auxiliary jets disposed along the picking path, the system having a distributor which distributes the picking agent, for example air, to the jets, a stator (3) and a rotor (8), the same having a feed duct (15, 15a, 32) connectable to a source of the picking medium while the stator (3) has at least one outlet duct (74) adapted to communicate periodically with the feed duct (15, 15a, 22), the outlet duct (74) communicating with the jet, characterised by at least one control element (51, 52; 78, 78a, 78b; 78c, 78d; 79) connected between the stator (3) and the rotor (8) and adapted to be adjusted and located relatively to the stator (3) and formed with at least one aperture (62, 62a; 82-88; 91-94; 121) adapted to be placed before the outlet duct (74) and serving to control the supply of picking medium to be introduced from the feed duct (15,15a, 22) into the outlet duct (74). 2. A system according to claim 1, characterised in that the distributor has as stator a barrel-shaped pressure vessel (3) and as rotor a cylindrical valve spool (14) which is received in the pressure vessel (3) and which is formed with a slot (15) extending substantially parallel to its axis; and at least one rotatably adjustable shell-like element (51, 52) is provided as control element between the pressure vessel (3) and the valve spool (4), a number of outlet ducts (74) being disposed on the circumference of the pressure vessel (3) while the corresponding apertures (62, 62a) are disposed in the periphery of the shell-like member (51, 52).

3. A system according to claim 1, characterised in that the distributor comprises as stator a stationary barrel-shaped pressure vessel (3) communicating with the source of picking medium and as rotor a disc (14a) rotating in the pressure vessel (3), an end wall (77) of the pressure vessel (3) being formed with a number of outlet ducts (74); and the control element (78, 78a, 78b; 78c, 78d) is discoid and is disposed for rotatable adjustment between the end wall (77) and the disc (14a).

4. A system according to any of the previous claims, characterised in that the control element is in the form of two segments (51, 52; 78c, 78d) adjustable relatively to one another.

5. A system according to claim 4, characterised in that the segments (51, 52; 78c, 78d) have comb- like projections (92, 93) by means of which they engage with one another, the or at least one aperture in the control element taking the form of a slot (62, 62a) left open by the teeth of the comb.

6. A system according to claim 4 or 5, characterised in that the segments (51, 52; 78c, 78d) have for their adjustment actuating elements, (54, 55, 56), such as levers, which extend out of the pressure vessel (3).

7. A system according to any of the previous claims, characterised in that the outlet duct (74) continues, at its end near the control element (51, 52), into a chamber (75) of larger cross-section than the cross-section of the outlet duct (74).
